# EUROPÄISCHE PATENTSCHRIFT

(11) **EP 3 047 942 B1**
(45) Veröffentlichungstag und Bekanntmachung des Hinweises auf die Patenterteilung: **24.08.2022**
(21) Anmeldenummer: 16000125.1
(22) Anmeldetag: 20.01.2016
(51) Int. Cl.: B25B 5/00

(54) **SPANNVORRICHTUNG**
CLAMPING DEVICE
DISPOSITIF DE SERRAGE

(30) Priorität: 21.01.2015 DE 102015000508
(43) Veröffentlichungstag der Anmeldung: 27.07.2016
(73) Patentinhaber: Schrempp Stahl- und Metallbau GmbH, 77833 Ottersweier (DE)
(72) Erfinder: SCHREMPP, Marcus, 77833 Ottersweier (DE)
(74) Vertreter: Lichti - Patentanwälte Partnerschaft mbB

(56) Entgegenhaltungen:
- EP-A2- 2 230 437
- DE-A1-102013 006 723
- DE-U1- 20 017 129
- DE-U1-202009 016 323
- DE-U1-202012 008 045
- US-A- 5 141 211
- US-A- 5 531 638
- US-A- 5 716 043
- US-A- 6 042 065
- US-A1- 2010 123 055
- US-B1- 6 494 445

## Beschreibung

Die Erfindung betrifft eine Spannvorrichtung zum Spannen eines Werkstücks nach dem Oberbegriff von Anspruch 1.

Bei der Montage von Werkstücken, die große Abmessungen und/oder mehrere Einzelkomponenten aufweisen, ist die Halterung des Werkstücks während der Montage von großer Bedeutung. Eine entsprechende Haltevorrichtung muss daher in erster Linie zwei Kriterien erfüllen: Sie muss einerseits eine größtmögliche Justage-Freiheit der gehalterten Elemente bieten und andererseits eine einmal eingenommene Position sicher beibehalten.

Um ein Werkstück mit möglichst großer Freiheit im Raum positionieren zu können, sollte das Werkstück möglichst in allen Richtungen verschieb- und rotierbar sein. Die eingestellte Position sollte dann im weiteren Verlauf der Montage beibehalten werden. Insbesondere dann, wenn mehrere Komponenten zu montieren sind, ist die korrekte Positionierung und Ausrichtung der Komponenten zueinander während des Montagevorgangs notwendig.

Gängige Spannvorrichtungen besitzen maulartige Klemmbacken, zwischen denen ein Werkstück eingespannt werden kann. Eine derartige Spannvorrichtung ist wenig flexibel. Darüber hinaus sind Hilfskonstruktionen in Form von Gestellen oder Unterstützungen bekannt, wie sie beispielsweise bei der Montage von Treppengeländern verwendet werden. Diese Unterstützungen weisen säulenartige, teleskopartig höhenverstellbare Montagehilfen auf, an denen ein Werkstück, beispielsweise ein Treppensegment, angebracht werden kann. Am Montage-Ort kann das Werkstück mittels der höhenverstellbaren Montagehilfe justiert werden. Die Justage kann dabei nur entlang einer Achse der Verschiebung erfolgen. Ist die gewünschte Position erreicht, wird die Montagehilfe fixiert und die Justierung der übrigen Werkstücke bzw. Treppensegmente vorgenommen. Nach Ausrichtung und Montage aller Werkstücke sind dann die Montagehilfen abzunehmen. Gleichartige Anwendungen treten in vielen Bereichen der Industrie, beispielsweise im Fahrzeugbau, im Bereich der Handhabungs- und Montagetechnik und auch im Handwerk auf.

Die US 5 141 211 A offenbart eine Spannvorrichtung zum Halten und Aufbewahren von Werkzeugen nach dem Oberbegriff von Anspruch 1. Auf einem mit Rollen versehenen Untergestell ist ein vertikaler Pfosten befestigt, der als hohles Vierkantprofil ausgestaltet ist, das entlang einer seiner Seitenflächen mit Löchern in linearer Anordnung versehen ist. Auf dem Pfosten ist ein U-förmiges Koppelteil aufsetzbar, dass an dem Pfosten angebracht werden kann. Das Koppelteil weist ein Werkzeugträgerteil mit einem rohrförmigen Stutzen auf, in den eine Lagerplatte eingesetzt werden kann.

Diese Unterstützungen weisen den Nachteil auf, dass die eingespannten Werkstücke nicht frei im Raum positionierbar sind. Die gängigen Ausführungen erlauben lediglich eine Justage in einer Verschiebungsachse. Insbesondere ermöglichen die gängigen Ausführungen keine Rotation und keine zuverlässig reproduzierbare Positionierung der Werkstücke. Es können auf diese Art nur einfache Gesamtkonstruktionen justiert und montiert werden.

Es ist daher die Aufgabe der Erfindung, eine gattungsgemäße Spannvorrichtung zu schaffen, die die oben angeführten Nachteile beseitigt und eine möglichst freie Ausrichtung der eingespannten Werkstücke im Raum samt Arretierung in reproduzierbarer Weise ermöglicht.

Diese Aufgabe wird mit einer Spannvorrichtung mit den Merkmalen des Anspruchs 1 gelöst. Die Spannvorrichtung weist mindestens ein Säulenelement, mindestens eine Manschette, die das Säulenelement umgreift, relativ zu diesem verstellbar ist und die mindestens einen Ansatz besitzt, und mindestens einen Arm auf, der am Ansatz gehalten und relativ zu diesem verstellbar ist. Das Werkstück ist am Arm lösbar anbringbar und das Säulenelement ist mit Vertiefungen versehen. Die Manschette weist zumindest ein Befestigungselement auf, das wahlweise mit einer der Vertiefungen formschlüssig in Eingriff bringbar ist. Der Arm ist mit Vertiefungen versehen und der Ansatz weist zumindest ein Befestigungselement auf, das wahlweise mit einer der Vertiefungen formschlüssig in Eingriff bringbar ist. Erfindungsgemäß ist vorgesehen, dass die Manschette in Längsrichtung des Säulenelements verschiebbar und um dessen Achse drehbar gelagert ist.

Durch die Vertiefungen an dem Säulenelement und/oder dem Arm ist es möglich, das Werkstück am Arm der Spannvorrichtung frei im Raum zu positionieren. An ihrer gewünschten Position lassen sich die beweglichen Komponenten der Spannvorrichtung durch die Befestigungselemente arretieren, so dass die Werkstücke ihre Position im Raum beibehalten und gegebenenfalls mit der Justage der übrigen Werkstücke fortgefahren werden kann.

Ein über den Ansatz und den Arm angebrachtes Werkstück kann damit in diesen Freiheitsgraden ausgerichtet werden. Auf der einmal gefundenen Position der Manschette sorgt der formschlüssige Eingriff der Befestigungselemente in den Vertiefungen des Säulenelements dafür, dass die Position der Manschette während des gesamten Montageprozesses beibehalten wird.

Zusätzlich oder alternativ dazu kann der Arm relativ zum Ansatz entlang seiner Längsachse verschieblich und um diese rotierbar ausgestattet sein. Das am Arm angebrachte Werkstück ist in diesen Freiheitsgraden somit beweglich. Der formschlüssige Eingriff der Befestigungselemente des Ansatzes in die Vertiefungen des Arms ermöglicht die Arretierung auf der eingestellten Position.

Die Manschette kann durch formschlüssigen Eingriff mindestens zweier Befestigungselement in Vertiefungen an dem Säulenelement arretierbar sein. Alternativ oder zusätzlich dazu kann der Arm durch formschlüssigen Eingriff mindestens zweier Befestigungselemente in Vertiefungen an dem Ansatz arretierbar sein. Durch die Verwendung von mindestens zwei Befestigungselementen zur Arretierung der entsprechenden Komponenten wird eine auch unter statischer Gewichtsbelastung stabile Arretierung der Komponenten erzielt.

Vorzugsweise sind die Vertiefungen als Mulden oder Löcher ausgebildet. Auf diese Weise sind die Vertiefungen einfach herstellbar. Der formschlüssige Eingriff der Befestigungselemente in Mulden oder Löcher ist darüber hinaus einfach zu realisieren und garantiert einen sicheren Halt der Komponenten während der Montage.

Die Vertiefungen können sich mindestens abschnittsweise in Längs- und/oder Umfangsrichtung des Säulenelements und/oder des Armes erstrecken. Dabei bedeutet ein größerer, mit Vertiefungen versehener Bereich einen vergrößerten Einstellbereich bei der Justage des Werkstücks.

Die Vertiefungen können in einer rasterförmigen Anordnung vorliegen. Sie können beispielsweise in Längs- und/oder in Umfangsrichtung des Säulenelements und/oder des Arms angeordnet sein. Durch diese Art der Anordnung der Vertiefungen wird eine Anzahl von möglichen Haltepositionen der Spannvorrichtung geschaffen. Je mehr Vertiefungen vorgesehen sind, desto genauer kann die Justage des Werkstücks vorgenommen werden. Beispielsweise können Vertiefungen in mehreren Reihen entlang der Längsrichtung beispielsweise des Säulenelements vorliegen, wobei eine Reihe aus einer Anzahl an in Umfangsrichtung vorgesehenen Vertiefungen gebildet ist.

Hierbei ist es vorteilhaft, die Vertiefungen einer Reihe in Umfangsrichtung gleich verteilt und/oder zueinander versetzt anzuordnen. In dieser Anordnung weisen jeweils zwei benachbarte Vertiefungen die gleiche Raumdifferenz bezüglich ihres gemeinsamen radialen Mittelpunktes auf. Die Position der Manschette und/oder des Arms ist somit auf mehreren, gleichmäßig verteilten Punkten arretierbar.

Vorzugsweise ist einigen der Vertiefungen am Säulenelement und/oder am Arm eine Information auf der Oberfläche zugeordnet. Diese Information kann beispielsweise als Skala bezüglich einer Bewegung in Translation und/oder Rotation vorliegen. Die Reproduzierbarkeit des Justageergebnisses ist somit gewährleistet: Die einzelnen Positionen der beweglichen Komponenten der Schnellspannvorrichtung sind von außen leicht erkennbar und können im Falle einer Neujustage wieder schnell eingestellt werden.

Die Befestigungselemente können als Schrauben, Muttern oder Bolzen ausgestaltet sein. Der erfindungsgemäße formschlüssige Eingriff der Befestigungselemente in die Vertiefungen der Spannvorrichtung ist somit auf einfache Art und Weise möglich. Darüber hinaus können die Befestigungselemente mit Federn in ihre Eingriffstellung beaufschlagt werden. Hierdurch ist eine schnelle Justage und zuverlässige Arretierung der Komponenten der Spannvorrichtung auf ihrer Position gegeben.

Der Arm der Spannvorrichtung innerhalb des Ansatzes kann drehbar um seine Längsachse und/oder verschieblich in Richtung der Längsachse aufgenommen sein. Damit kann eine Justage des Werkstücks in radialer Richtung in Relation zum Säulenelement vorgenommen werden.

Am Arm kann ein Halter zur Aufnahme des Werkstücks angeordnet sein. In einer möglichen Ausgestaltung besitzt der Halter ein Endstück, das am Arm anbringbar ist, und eine Halteplatte zur Aufnahme des Werkstücks. Die Justage des Werkstücks wird durch die Bewegungen der Manschette am Säulenelement und/oder der Bewegung des Arms im Ansatz vorgenommen.

Darüber hinaus weist der Halter vorzugsweise ein Drehgelenk zur Bewegung der Halteplatte relativ zum Endstück auf, wobei die Position der Halteplatte relativ zum Endstück durch mindestens ein Befestigungselement arretierbar ist. Hierdurch kann das eingespannte Werkstück entlang einer weiteren Rotationsachse justiert werden. Die Rotationsachse bestimmt sich nach der Ausgestaltung des Drehgelenks zwischen dem Endstück und der Halteplatte. Das Werkstück kann beispielsweise innerhalb eines Drehwinkels von 90° bis 180° justiert werden. Zusätzlich kann an der Halteplatte eine Skala vorgesehen sein, um die Justage durch den Benutzer zu vereinfachen.

Vorzugsweise weist der Halter eine Spanneinrichtung auf, die eine Schale, ein in der Schale drehbar gelagertes Kugelelement, ein mit dem Kugelelement verbundenes Halteteil zum Halten des Werkstückes und mindestens ein Befestigungselement zum Arretieren des Kugelelements in der Schale aufweist. Durch diese alternative Ausgestaltung des Halters wird die Justierbarkeit des eingespannten Werkstücks in zwei weiteren Rotationsfreiheitsgraden ermöglicht. Dies ermöglicht die Justage von Komponenten aufwändiger Konstruktionen.

Darüber hinaus kann auf dem Kugelelement eine Anordnung mit einer Vielzahl von Vertiefungen ausgebildet sein und das Befestigungselement wahlweise mit einer der Vertiefungen formschlüssig in Eingriff bringbar sein. Durch diese Art der Ausgestaltung ist eine zuverlässige Halterung des eingespannten Werkstücks gegeben.

Die Spannvorrichtung kann Komponenten aus Stahl, Plastik und/oder Verbundwerkstoffen aufweisen, die aufgrund ihrer Materialeigenschaften für hohe, insbesondere statische Belastungen ausgelegt sind.

Vorzugsweise können mehrere erfindungsgemäße Säulenelemente vorgesehen sein. Die Säulenelemente können einerseits in räumlich getrennter Anordnung, andererseits aber auch untereinander verbunden sein, beispielsweise über deren Arme.

Weitere Vorteile und Merkmale der Erfindung ergeben sich aus den Ansprüchen und der nachfolgenden Beschreibung, in der ein Ausführungsbeispiel unter Bezugnahme auf die Zeichnung im Einzelnen erläutert ist. Dabei zeigt:
- Fig. 1: eine schematische Ansicht auf eine erfindungsgemäße Spannvorrichtung mit einem Säulenelement und mehreren Manschetten.

Figur 1 zeigt eine schematische Sicht auf eine erfindungsgemäße Spannvorrichtung 1. Diese weist ein Säulenelement 10 in Form eines geraden Kreiszylinders auf, an dessen bodenseitiger Stirnseite ein Standfuß 12 angebracht ist. Das Säulenelement 11 ruht über den Standfuß 12 auf einer Aufstandsfläche.

An der Oberfläche des Säulenelements 10 ist eine Vielzahl von in dessen Längsrichtung sowie in Umfangsrichtung verteilt angeordneten Vertiefungen 11 vorgesehen. Die Vertiefungen 11 erstrecken sich dabei über die gesamte Mantelfläche des Säulenelements 10 und sind im gezeigten Ausführungsbeispiel als Löcher ausgestaltet.

Die Vertiefungen 11 des Säulenelements 10 liegen in einem äquidistanten Raster vor: In Umfangsrichtung besitzen jeweils zwei benachbarte Vertiefungen 11 die gleiche Raumwinkeldifferenz in Bezug auf ihren gemeinsamen radialen Mittelpunkt. In Längsrichtung des Säulenelements 10 besitzen jeweils zwei benachbarte Vertiefungen den gleichen Abstand zueinander.

Das Säulenelement 10 weist sechs Manschetten 20 auf, die das Säulenelement 10 umgreifen. Die Manschetten 20 sind rohrförmige Hohlzylinder und in Richtung der Längsachse V des Säulenelements 10 verschieblich sowie um diese Längsachse drehbar, wie es durch den Pfeil angedeutet ist. Die Rotationsrichtung D steht dabei senkrecht auf der Längsachse V des Säulenelements 10.

Die Höhe der Manschetten 20 entlang der Längsachse V ist jeweils gleich und beträgt im dargestellten Ausführungsbeispiel in etwa die Länge von acht Vertiefungen.

Die Manschetten 20 weisen jeweils zwei Befestigungselemente 21 auf. Die Befestigungselemente 21 sind im gezeigten Ausführungsbeispiel mit Federn beaufschlagte Bolzen, wobei die Federkraft in Richtung der radialen Mitte der Manschetten 20 wirkt. Die zwei Befestigungselemente 21 einer Manschette 20 liegen diametral punktsymmetrisch gegenüber in Bezug zu dem räumlichen Mittelpunkt der Manschette. Die Ausgestaltung der Vertiefungselemente 21 ist derart, dass die Vertiefungselemente 21 formschlüssig in die Vertiefungen 11 des Säulenelements 10 in Eingriff bringbar sind.

Die Manschetten 20 weisen jeweils einen Ansatz 30 auf. Der Ansatz 30 ragt radial nach außen vom Säulenelement 10 hervor und ist als rohrförmiger Hohlzylinder ausgebildet. Der Querschnitt des Ansatzes 30 ist geringer als die vertikale Höhe der Manschette 20. Im Bereich des dem Säulenelement 10 abgewandten Endes des Ansatzes 30 sind zwei Befestigungselemente 21 in Form von Bolzen vorgesehen. Es sind jedoch auch Ausführungen mit Schrauben und Muttern denkbar. Die Befestigungselemente 21 des Ansatzes 30 liegen sich achsensymmetrisch gegenüber, wobei die Symmetrieachse mit der Längsachse durch die radiale Mitte des Ansatzes 30 zusammenfällt.

In jedem Ansatz 30 ist ein stabförmiger Arm 40 eingesetzt. Der Arm 40 ist kreiszylinderförmig ausgestaltet und weist einen geringeren Durchmesser als der Innendurchmesser des Ansatzes 30 auf. Der Arm 40 ist in Längsrichtung H relativ zum Ansatz 30 beweglich und kann in Richtung S rotiert werden. Auf der Mantelfläche des Arms 40 sind Vertiefungen 11 ausgebildet, die in einem ähnlichen Raster wie die Vertiefungen 11 des Säulenelements 10 angeordnet sind. Sie sind somit über die Mantelfläche des Armes gleich verteilt. Die Dimensionierung der Befestigungselemente 21 und der Vertiefungen 11 ist derart, dass die Befestigungselemente mit den Vertiefungen 11 formschlüssig in Eingriff bringbar sind.

An der dem Säulenelement 10 entfernt liegenden Stirnseite der oberen zwei Arme 40 ist jeweils ein Halter 50 vorgesehen. Der Halter 50 weist ein Endstück 51, eine Halteplatte 52, ein Drehgelenk 53 sowie ein Befestigungselement 54 auf. Das Endstück 51 ist mit dem Arm 40 verbunden und erstreckt sich parallel zur Längsrichtung H des Armes 40. An dem dem Arm 40 abgewandten Ende des Endstückes 51 ist ein Drehgelenk 53 vorgesehen, über das die Halteplatte 52 mit dem Endstück 51 verbunden ist. Die Halteplatte 52 dient zum Einspannen des Werkstücks. Durch das Drehgelenk 53 ist die Halteplatte 52 und damit auch das darauf eingespannte Werkstück in einem Winkel von ca. 180° schwenkbar.

Die unteren vier Manschetten 20 in Figur 1 zeigen eine alternative Ausgestaltung eines Halters 50. Dieser weist eine Spanneinrichtung 55 mit einer Schale 56, ein Kugelelement 57, ein Halteteil 58, mehrere Befestigungselemente 59 und Vertiefungen 60 auf.

Die Schale 56 ist mit dem Arm 40 fest verbunden. Sie ist als schalenartige Halbkugel ausgebildet und innen hohl. An dem dem Arm 40 abgewandten Ende sind vier Befestigungselemente 59 angeordnet. In die Schale 56 ist ein Kugelelement 57 eingesetzt. Das Kugelelement 57 ist in der Schale 56 frei drehbar gelagert und von der Schale 56 derart umgeben, dass ein Herausfallen des Kugelelements 57 vermieden wird, wie es durch die Pfeile U angeordnet ist.

Auf der Oberfläche des Kugelelements 57 sind Vertiefungen 60 ausgebildet, die derart angeordnet sind , dass jeweils zwei benachbarte Vertiefungen die gleiche Raumwinkeldifferenz relativ zum Mittelpunkt des Kugelelements 57 aufweisen. An dem dem Arm 40 entfernt liegenden Ende des Kugelelements 57 ist ein Halteteil 58 angebracht, das zum Einspannen eines Werkstücks dient.

Im Folgenden soll der Montagevorgang eines Werkstückes mit der erfindungsgemäßen Spannvorrichtung 1 beschrieben werden: Zunächst wird das Säulenelement 10 mit dem Standfuß 12 an dem Montageort platziert. Im nächsten Schritt wird eine Manschette 20 über die obere Stirnseite des Säulenelementes 10 geführt und die gewünschte Höhe sowie Drehausrichtung der Manschette 20 relativ zum Säulenelement 10 eingestellt. Ist die gewünschte Position eingenommen, werden die Befestigungselemente 21 der Manschette 20 betätigt, woraufhin diese formschlüssig in Eingriff mit den Vertiefungen 11 des Säulenelements 10 gebracht werden. Dadurch ist die Manschette 20 am Säulenelement 10 fixiert. Danach wird der Arm 40 in den Ansatz 30 der Manschette 20 eingeführt. Durch die teleskopierbare Ausgestaltung des Arms 40 und des Ansatzes 30 wird der Arm 40 auf seine gewünschte Position in Längsrichtung H in den Ansatz 30 gebracht. Gegebenenfalls kann sich daran eine Rotation des Arms 40 um seine Längsachse H in Drehrichtung S anschließen. Wenn sich der Arm 40 in seiner gewünschten Position befindet, werden die Befestigungselemente 21 des Ansatzes 30 betätigt. Diese greifen dann mit Hilfe der Federn formschlüssig in die Vertiefungen 11 des Arms 40 ein. Damit ist der Arm 40 relativ zum Ansatz 30 arretiert.

An dem dem Säulenelement 10 entfernt liegenden Ende des Arms 40 ist ein Halter 50 angebracht. Wird ein Halter 50 gemäß der ersten Ausgestaltung verwendet, weist dieser ein Drehgelenk 53 auf. Das Werkstück wird dann auf der Halteplatte 52 eingespannt und mit Hilfe des Drehgelenks 53 justiert. Gegebenenfalls kann sich daran eine Feinjustage des Werkstücks durch Lösen der Befestigungselemente 21 von den Vertiefungen 11 anschließen.

Wird die zweite Ausgestaltung des Halters 50 verwendet, weist der Halter 50 eine Spanneinrichtung 55 auf. Das Werkstück wird auf das Halteteil 58 der Spanneinrichtung 55 gespannt, woraufhin das Werkstück in die gewünschte Position bewegt wird. Dann werden die Befestigungselemente 59 betätigt und greifen formschlüssig in die Vertiefungen 60 des Kugelelementes 57 an. Die Schale 56 ist dabei mit dem Arm 40 fest verbunden. Auch hier kann sich gegebenenfalls eine Feinjustage anschließen, indem einzelne Befestigungselemente 21 gelöst werden und damit die betreffenden Komponenten beweglich sind.

In der gewünschten Position des Werkstücks werden dann alle Befestigungselemente 21 betätigt. Das Werkstück ist somit im Raum justiert und auf seiner Position arretiert. Damit ist die Justage eines Werkstücks abgeschlossen.

Bei der Montage mehrerer Werkstücke sind wahlweise mehrere Manschetten 20 mit Ansätzen 30, Armen 40 und Haltern 50 zu verwenden, oder es kann auf ein weiteres Säulenelement 10 zurückgegriffen werden.

## Patentansprüche

1. Spannvorrichtung (1) zum Spannen eines Werkstücks, mit mindestens einem Säulenelement (10), mindestens einer Manschette (20), die das Säulenelement (10) umgreift, relativ zu diesem verstellbar ist und die mindestens einen Ansatz (30) besitzt, und mit mindestens einem Arm (40), der am Ansatz (30) gehalten und relativ zu diesem verstellbar ist, wobei das Werkstück am Arm (40) lösbar anbringbar ist, wobei das Säulenelement (10) mit Vertiefungen (11) versehen ist, wobei die Manschette (20) zumindest ein Befestigungselement (21) aufweist, das wahlweise mit einer der Vertiefungen (11) formschlüssig in Eingriff bringbar ist und wobei der Arm (40) mit Vertiefungen (11) versehen ist und der Ansatz (30) zumindest ein Befestigungselement (21) aufweist, das wahlweise mit einer der Vertiefungen (11) formschlüssig in Eingriff bringbar ist, wobei die Manschette (20) in Längsrichtung des Säulenelements (10) verschiebbar ist und **dadurch gekennzeichnet, dass** die Manschette um die Achse des Säulenelements (10) drehbar gelagert ist.

2. Vorrichtung nach Anspruch 1, **dadurch gekennzeichnet, dass** die Vertiefungen (11) als Mulden oder Löcher ausgebildet sind.

3. Vorrichtung nach einem der Ansprüche 1 oder 2, **gekennzeichnet durch** eine rasterförmige Anordnung der Vertiefungen (11) .

4. Vorrichtung nach einem der vorangehenden Ansprüche,
**dadurch gekennzeichnet, dass** die Vertiefungen (11) in Längs- und in Umfangsrichtung des Säulenelements (10) und/oder des Arms (40) angeordnet sind.

5. Vorrichtung nach einem der vorangehenden Ansprüche,
**dadurch gekennzeichnet, dass** zumindest einigen der Vertiefungen (11) am Säulenelement (10) und/oder am Arm (40) eine Information auf der Oberfläche zugeordnet ist.

6. Vorrichtung nach einem der vorgehenden Ansprüche,
**dadurch gekennzeichnet, dass** die Befestigungselemente (21) als Schrauben, Muttern oder Bolzen, insbesondere Federrastbolzen, ausgestaltet sind.

7. Vorrichtung nach einem der vorangehenden Ansprüche,
**dadurch gekennzeichnet, dass** die Befestigungselemente (21) mit Federn in ihre Eingriffstellung beaufschlagt sind.

8. Vorrichtung nach einem der vorangehenden Ansprüche,
**dadurch gekennzeichnet, dass** der Arm (40) innerhalb des Ansatzes (30) um seine Längsachse drehbar und/oder verschieblich in Richtung seiner Längsachse aufgenommen ist.

9. Vorrichtung nach einem der vorangehenden Ansprüche,
**dadurch gekennzeichnet, dass** an dem Arm (40) ein Halter (50) zur Aufnahme des Werkstücks angeordnet ist.

10. Vorrichtung nach einem der vorangehenden Ansprüche,
**dadurch gekennzeichnet**, das der Halter (50) ein Endstück (51), das am Arm (40) anbringbar ist, und eine Halteplatte (52) zur Aufnahme des Werkstücks besitzt.

11. Vorrichtung nach einem der vorangehenden Ansprüche,
**dadurch gekennzeichnet, dass** der Halter (50) ein Drehgelenk (53) zur Bewegung der Halteplatte (52) relativ zum Endstück (51) aufweist, wobei die Position der Halteplatte (52) relativ zum Endstück (51) durch mindestens ein Befestigungselement (54) arretierbar ist.

12. Vorrichtung nach einem der Ansprüche 10 oder 11,
**dadurch gekennzeichnet, dass** an der Halteplatte (52) eine Skala vorgesehen ist.

13. Vorrichtung nach einem der Ansprüche 1 bis 9, **dadurch**
**gekennzeichnet, dass** der Halter (50) eine Spannvorrichtung (55) aufweist, die eine Schale (56), ein in der Schale drehbar gelagertes Kugelelement (57), ein mit dem Kugelelement (57) verbundenes Halteteil (58) zum Halten des Werkstückes und mindestens ein Befestigungselement (59) zum Arretieren des Kugelelements (57) in der Schale (56) aufweist.

14. Vorrichtung nach Anspruch 13, **dadurch gekennzeichnet,**
**dass** auf dem Kugelelement (57) eine Anordnung einer Vielzahl von Vertiefungen (60) ausgebildet ist und wobei das Befestigungselement (59) wahlweise mit einer der Vertiefungen (60) formschlüssig in Eingriff bringbar ist.

## Claims

1. Clamping device (1) for clamping a workpiece, comprising at least one column element (10), at least one sleeve (20) which surrounds the column element (10), can be adjusted relative thereto and has at least one extension (30), and comprising at least one arm (40) which is held on the extension (30) and can be adjusted relative thereto, wherein the workpiece is releasably attachable to the arm (40), the column element (10) being provided with recesses (11), the sleeve (20) having at least one fastening element (21) which can be selectively brought into form-fitting engagement with one of the recesses (11), and the arm (40) being provided with recesses (11) and the extension (30) having at least one fastening element (21) which can be selectively brought into form-fitting engagement with one of the recesses (11), wherein the sleeve (20) is slideable in the longitudinal direction of the column element (10), and **characterized in that** the collar is mounted so as to be rotatable about the axis of the column element (10).

2. Device according to claim 1, **characterized in that** the recesses (11) are in the form of troughs or holes.

3. Device according to either claim 1 or claim 2, **characterized by** a grid-like arrangement of the recesses (11).

4. Device according to any of the preceding claims, **characterized in that** the recesses (11) are arranged in the longitudinal and in the circumferential direction of the column element (10) and/or the arm (40).

5. Device according to any of the preceding claims, **characterized in that** at least some of the recesses (11) on the column element (10) and/or on the arm (40) are associated with an information on the surface.

6. Device according to any of the preceding claims, **characterized in that** the fastening elements (21) are in the form of screws, nuts or bolts, in particular spring latch bolts.

7. Device according to any of the preceding claims, **characterized in that** the fastening elements (21) are loaded into their engagement position by means of springs.

8. Device according to any of the preceding claims, **characterized in that** the arm (40) is received within the extension (30) so as to be rotatable about its longitudinal axis and/or slidable in the direction of its longitudinal axis.

9. Device according to any of the preceding claims, **characterized in that** a holder (50) for receiving the workpiece is arranged on the arm (40).

10. Device according to any of the preceding claims, **characterized in that** the holder (50) has an end piece (51) which can be attached to the arm (40), and a holding plate (52) for receiving the workpiece.

11. Device according to any of the preceding claims, **characterized in that** the holder (50) has a rotary joint (53) for moving the holding plate (52) relative to the end piece (51), wherein the position of the holding plate (52) is lockable relative to the end piece (51) by means of at least one fastening element (54).

12. Device according to either claim 10 or claim 11, **characterized in that** a scale is provided on the holding plate (52).

13. Device according to any of claims 1 to 9, **characterized in that** the holder (50) has a clamping device (55) which comprises a socket (56), a ball element (57) rotatably mounted in the socket, a holding part (58) connected to the ball element (57) for holding the workpiece, and at least one fastening element (59) for locking the ball element (57) in the socket (56).

14. Device according to claim 13, **characterized in that** an arrangement of a plurality of recesses (60) is formed on the ball element (57), and it being possible for the fastening element (59) to be selectively brought into form-fitting engagement with one of the recesses (60).

## Revendications

1. Dispositif de serrage (1) permettant de serrer une pièce, comportant au moins un élément de colonne (10), au moins un manchon (20), lequel entoure l'élément de colonne (10), est réglable par rapport à celui-ci et comporte au moins une saillie (30), et comportant au moins un bras (40), lequel est maintenu sur la saillie (30) et est réglable par rapport à celle-ci, dans lequel la pièce peut être montée amovible sur le bras (40), dans lequel l'élément de colonne (10) est pourvu d'évidements (11), dans lequel le manchon (20) comporte au moins un élément de fixation (21), lequel peut être amené en prise de manière sélective par liaison de complémentarité de forme avec l'un des évidements (11) et dans lequel le bras (40) est pourvu d'évidements (11) et la saillie (30) comporte au moins un élément de fixation (21), lequel peut être amené en prise de manière sélective par liaison de complémentarité de forme avec l'un des évidements (11), dans lequel le manchon (20) peut coulisser dans la direction longitudinale de l'élément de colonne (10) et **caractérisé en ce que** le manchon est monté rotatif autour de l'axe de l'élément de colonne (10).

2. Dispositif selon la revendication 1, **caractérisé en ce que** les évidements (11) sont conçus sous forme de creux ou de trous.

3. Dispositif selon l'une des revendications 1 ou 2, **caractérisé par** un agencement en forme de grille des évidements (11).

4. Dispositif selon l'une quelconque des revendications précédentes, **caractérisé en ce que** les évidements (11) sont disposés dans la direction longitudinale et dans la direction circonférentielle de l'élément de colonne (10) et/ou du bras (40).

5. Dispositif selon l'une quelconque des revendications précédentes, **caractérisé en ce que** des informations concernant la surface sont associées à au moins certains des évidements (11) sur l'élément de colonne (10) et/ou sur le bras (40).

6. Dispositif selon l'une quelconque des revendications précédentes, **caractérisé en ce que** les éléments de fixation (21) sont conçus sous forme de vis, d'écrous ou de boulons, en particulier de boulons d'encliquetage à ressort.

7. Dispositif selon l'une quelconque des revendications précédentes, **caractérisé en ce que** les éléments de fixation (21) sont sollicités par des ressorts dans leur position de mise en prise.

8. Dispositif selon l'une quelconque des revendications précédentes, **caractérisé en ce que** le bras (40) est logé à l'intérieur de la saillie (30) de manière à pouvoir tourner autour de son axe longitudinal et/ou à coulisser en direction de son axe longitudinal.

9. Dispositif selon l'une quelconque des revendications précédentes, **caractérisé en ce qu'**un support (50) destiné au logement de la pièce est disposé sur le bras (40).

10. Dispositif selon l'une quelconque des revendications précédentes, **caractérisé en ce que** le support (50) comporte un embout (51), lequel peut être fixé sur le bras (40) et une plaque de support (52) destiné au logement de la pièce.

11. Dispositif selon l'une quelconque des revendications précédentes, **caractérisé en ce que** le support (50) comporte une articulation rotative (53) permettant de déplacer la plaque de support (52) par rapport à l'embout (51), dans lequel la position de la plaque de support (52) par rapport à l'embout (51) peut être bloquée par au moins un élément de fixation (54).

12. Dispositif selon l'une des revendications 10 ou 11, **caractérisé en ce qu'**une échelle est fournie sur la plaque de support (52).

13. Dispositif selon l'une quelconque des revendications 1 à 9, **caractérisé en ce que** le support (50) comporte un dispositif de serrage (55), lequel comporte une coque (56), un élément sphérique (57) monté rotatif dans la coque, une partie de support (58) reliée à l'élément sphérique (57) et permettant de supporter la pièce et au moins un élément de fixation (59) permettant de verrouiller l'élément sphérique (57) dans la coque (56).

14. Dispositif selon la revendication 13, **caractérisé en ce qu'**un agencement d'une pluralité d'évidements (60) est formé sur l'élément sphérique (57) et dans lequel l'élément de fixation (59) peut être amené en prise de manière sélective par liaison de complémentarité de forme avec l'un des évidements (60).
